# EUROPÄISCHE PATENTANMELDUNG

(11) **EP 0 934 779 A2**
(43) Veröffentlichungstag der Anmeldung: **11.08.1999**
(21) Anmeldenummer: 99102207.0
(22) Anmeldetag: 04.02.1999
(51) Int. Cl.: B08B 9/02, B08B 1/00

(54) **Gerät zum Reinigen von Gerüstrohrrahmen**

(30) Priorität: 04.02.1998 DE 19804228
(71) Anmelder: Diehl, Günter, 57548 Kirchen-Katzenbach (DE)
(72) Erfinder: Diehl, Günter, 57548 Kirchen-Katzenbach (DE)
(74) Vertreter: Pürckhauer, Rolf, Dipl.-Ing.

(57) **Zusammenfassung**

Um die Rohre eines Gerüstrohrrahmens mühelos und schnell sowohl bei montiertem als auch demontiertem Gerüst von anhaftendem Schmutz, z.B. Putzmörtel, reinigen zu können, wird ein Gerät vorgeschlagen, das an einem Rahmen (1) angebrachte Schabelemente (2-5) aufweist, die bei Gebrauch jeweils mit einer entsprechenden Ausnehmung (6) ein zu reinigendes Gerüstrohr über etwa den halben Umfang desselben umfassen.

## Beschreibung

Die Erfindung bezieht sich auf ein Gerät zum Reinigen von Gerüstrohrrahmen.

Bei Gebäuderenovierungen, z.B. Außenputzarbeiten, läßt es sich nicht vermeiden, daß die Rohrrahmen von Getüsten mit Putzmörtel, insbesondere bei Spritzputz, beschmutzt werden. Der Mörtel haftet dann an den Gerüstrohren und muß zu gegebener Zeit entfernt werden. Dies ist jedoch eine mühsame und zeitraubende Abeit. Die anhaftenden getrockneten Mörtelspritzer werden in der Regel mit einem Hammer abgeklopft und/oder mit einem Spachtel abgekratzt, was häufig zu einer Beschädigung der verzinkten Oberfläche der Gerülstrohre führt.

Der Erfindung liegt die Aufgabe zugrunde, ein Gerät zu schaffen, mit dem Gerüstrohre sowohl bei noch aufgestelltem Gerüst als auch im demontierten Zustand mühelos und schonend von anhaftenden Mörtelspritzern und sonstigem Schmutz befreit werden können.

Diese Aufgabe wird erfindungsgemäß durch die Kennzeichnungsmerkmale des Patentanspruchs 1 gelöst.

Zweckmäßige Weiterbildungen der Erfindung sind in den Unteransprüchen gekennzeichnet.

Die Erfindung wird nunmehr anhand der sie beispielsweise wiedergebenden Zeichnung beschrieben. Dabei zeigt
- Fig. 1: eine perspektivische Ansicht des Gerätes,
- Fig. 2: einen Schnitt durch das vorderste Schabelement und
- Fig. 3: eine Abwandlungsform des Gerätes in Perspektive.

Das in Fig. 1 dargestellte Gerät zum Reinigen von Gerüstrohrrahmen weist einen Rahmen 1 auf, an dem mehrere Schabelemente 2, 3, 4 und 5 lösbar und daher auswechselbar befestigt sind. Die Schabelemente 2, 3, 4, 5 stehen nach unten vor und sind mit Ausnehmungen 6 versehen, die bei Gabrauch des Gerätes ein Gerüstrohr 7 (siehe Fig. 2) über etwa den halben Umfang desselben übergreifen. Die Schabelemente 2, 3, 4, 5 sind mit Schrauben 8 befestigt und können daher bei Bedarf ausgewechselt werden.

Wie Fig. 1 erkennen läßt, ist das in Schabrichtung 9 vorderste Schabelement 2, in der Seitenansicht gesehen, schräg am Rahmen 1 befestigt und weist eine schräg geschliffene Schneidkante 10 (siehe Fig. 2) auf, die mit der Oberkante des zu reinigenden Gerüstrohres 7 einen kleinen spitzen Winkel α bildet.

Das in Schabrichtung 9 hinter dem vordersten Schabelement 2 angeordnete Schabelement 3 ist nicht ganz so schräg angeordnet wie das vorderste Schabelement 2 und dient wie die nachfolgenden Schabelemente 4 und 5 der Nachbearbeitung des Gerüstrohres 7. Die Schabelemente 4 stehen senkrecht vom Rahmen 1 nach unten vor, wobei die inneren Schabelemente 4 jedoch in der Draufsicht gesehen schräg zur Achse des zu reinigenden Gerüstrohres 7 angeordnet sind. Die Ausnehmungen 6 aller Schabelemente 2, 3, 4, außer derjenigen des in Schabrichtung 9 letzten Schabelementes 5, sind wegen ihrer Schrägstellung zur Achse des zu reinigenden Gerülstrohres 7 entsprechend dem jeweiligen Zylinderschnitt elliptisch ausgebildet, um das Gerüstrohr 7 über etwa seinen halben Umfang satt zu umgreifen. Das am in Schabrichtung 9 hinteren Ende des Rahmens 1 angeorachte Schabelement 5 ist sowohl senkrecht zum Rahmen 1 als auch senkrecht zur Achse des zu reinigenden Gerüstrohres 7 angeordnet.

wie Fig. 1 erkennen läßt, weist die Ausnehmung 6 des vordersten Schabelementes 2 auf der einen, dem Betrachter der Fig. 1 zugewandten Seite einen längeren Bogen 11 auf als auf der anderen Seite des zu reinigenden Gerüstrohres 7.

An einer mittleren Längsstrebe 12 des Rahmens 1 ist ein Bandgriff 13 lösbar befestigt, der auch anders als dargestellt geformt sein kann.

Bei der Abwandlungsform nach Fig. 3 sind auf der Oberseite des Rahmens 1 U-Profile 14 und 15 zum Einspannen eines handelsüblichen Schwingschleifers (nicht dargestellt) vorgesehen, wobei das U-Profil 14 mit einem winkligen Ansatz 16 über Langlöcher 17 und Flügelmuttern 18 (nur eine dargestellt) verstellbar ist. Mit Hilfe des Schwingschleifers (ohne Schmirgelblatt) kann hartnäckiger Schmutz leichter vom Gerüstrohr 7 entfernt werden, und zwar aufgrund der Schwingungen, die der Schwingschleifer liefert. Zum Anbringen des Schwingschleifers wird natürlich der Handgriff 13 abgenommen.

## Patentansprüche

1. Gerät zum Reinigen von Gerüstrohrrahmen, gekennzeichnet durch an einem Rahmen (1) angebrachte Schabelemente (2-5), die jeweils eine ein Rohr (7) eines Gerüstrohrrahmens über etwa den halben Rohrumfang umfassende Ausnehmung (6) aufweisen.

2. Gerät nach Anspruch 1, dadurch gekennzeichnet, daß das in Schabrichtung (9) vorderste Schabelement (2), in der Seitenansicht gesehen, schräg am Rahmen (1) befestigt ist und eine Schräg geschliffene Schneidkante (10) aufweist, die mit der oberfläche des zu reinigenden Gerüstrohres (7) einen kleinen spitzen Winkel (α) bildet.

3. Gerät nach Anspruch 1 oder 2, dadurch gekennzeichnet, daß mehrere in Schabrichtung (9) hinter dem vordersten Schabelement (2) angeordnete schabelemente (3, 4) senkrecht unter dem Rahmen (1), jedoch in der Draufsicht gesehen achräg zur Achse das zu reinigenden Gerüstrohres (7) befestigt sind.

4. Gerät nach einem der vorangehenden Ansprüche, dadurch gekennzeichnet, daß das am in Schabrichtung (9) hinteren Ende des Rahmens (1) angebrachte Schabelement (5) sowohl senkrecht zum Rahmen (1) als auch senkrecht zur Achse des zu reinigenden Gerüstrohres (7) angeordnet ist.

5. Gerät nach einem der vorangehenden Ansprüche, dadurch gekennzeichnet, daß die Ausnehmung (6) des in Schabrichtung (9) vordersten Schabelementes (2) auf der einen Seite einen längeren Bogen (11) als auf der anderen Seite des zu reinigenden Gerüstrohres (7) aufweist.

6. Gerät nach einem der vorangehenden Ansprüche, gekennzeichnet durch einen an einer Längsstrebe (12) des Rahmens (1) befestigten Handgriff (13).

7. Gerät nach einem der vorangehenden Ansprüche, gekennzeichnet durch auf der Oberfläche des Rahmens (1) vorgesehen U-Profile (14, 15) zum Einspannen eines handelsüblichen Schwingschleifers.

8. Gerät nach Anspruch 6 oder 7, dadurch gekennzeichnet, daß der Handgriff (13) an der Längsstrebe (12) lösbar befestigt ist.

9. Gerät nach einem der vorangehenden Ansprüche, dadurch gekennzeichnet, daß die Schabelemente (2-5) auswechselbar befestigt sind.
